# EUROPÄISCHE PATENTSCHRIFT

(11) **EP 0 110 866 B1**
(45) Veröffentlichungstag und Bekanntmachung des Hinweises auf die Patenterteilung: **22.06.1988**
(21) Anmeldenummer: 83890190.8
(22) Anmeldetag: 25.10.1983
(51) Int. Cl.: B24B 31/02

(54) **Scheuerbehälter und Anordnung hierzu**
Polishing vessel and arrangement therefor
Récipient de polissage et son dispositif

(30) Priorität: 26.11.1982 AT 4302/82
(43) Veröffentlichungstag der Anmeldung: 13.06.1984
(73) Patentinhaber: Semperit Aktiengesellschaft, A-1031 Wien (AT)
(72) Erfinder: Kaltenhauser, Edgar, A-4060 Leonding (AT)
(74) Vertreter: Müller, Hans-Jürgen, Dipl.-Ing.

(56) Entgegenhaltungen:
- DE-A- 2 249 715
- DE-C- 314 189
- FR-A- 2 447 247
- GB-A- 617 586
- GB-A- 1 436 808
- US-A- 1 934 461

## Beschreibung

Die Erfindung bezieht sich auf einen Scheuerbehälter zum Finishen, z.B. Entgraten, Polieren u.dgl. von Gegenständen, z.B. Gummi- oder Kunststoffteilen, durch bei Bewegung des Scheuerbehälters erfolgende Reibung zwischen den zu bearbeitenden Gegenständen und mit diesen vermischten Schleifkörpern, unter Verwendung von Polyurethan des im wesentlichen prismatischen bzw. polygonalen Scheuerbehälters.

Ein derartiger Scheuerbehälter ist bereits bekannt (FR-A-2 447 247). Dabei bestehen die Seitenwände des verhältnismässig eigensteifen Scheuerbehälters aus einem Laminat verschiedener Schichten, nämlich eines inneren Kerns aus Polyurethanschaum, der beidseitig mit Blech überzogen ist. Die Innenseite des Behälters ist darüber hinaus mit einem Überzug aus Gummi od.dgl. Material versehen. Dieser Gummiüberzug verbessert die Abriebfestigkeit der Innenseite des Behälters. Dagegen entsteht im Betrieb des mit Schleifkörpern und den zu finishenden Gegenständen teilweise gefüllten Behälters erheblicher Lärm von beispielsweise 120 dB. Sofern eine Fülle solcher Behälter gleichzeitig arbeitet, was vor allem in der Schmuckindustrie in riesigen Hallen geschieht, führt die Kumulation dieses Lärms zu weitaus zu grossen Lärmbeeinträchtigungen für die Bedienungspersonen.

Dagegen ist eine solche polygonale Trommel gegenüber anderen bekannten zylindrischen Trommeln (US-A-2 630 301) besser, da die eingefüllten Gegenstände aufgrund der polygonalen Innenfläche häufiger anstossen und daher in kürzerer Zeit ihren Finish erhalten. Bei der bekannten zylindrischen Trommel wird der elastische Trommelmantel durch stirnseitige im wesentlichen starre Stirnplatten und diese verbindenden, den Trommelmantel aussen überbrückende Stützstreben abgestützt.

Der Erfindung liegt die Aufgabe zugrunde, den Scheuerbehälter der eingangs genannten Gattung dahingehend zu verbessern, dass er trotz einfachen Aufbaus und leichter Montierbarkeit und Demontierbarkeit weniger Lärm im Betrieb verursacht.

Die Erfindung ist im Patentanspruch 1 gekennzeichnet und in Unteransprüchen sind weitere Ausbildungen beansprucht.

Bei der Erfindung werden die in sich formelastischen und aus Polyurethanelastomer bestehenden Wände dadurch abgestützt, dass Stäbe durch die Eck- bzw. Kantenbereiche, d.h. den Übergangsstellen von einer Wand zur nächsten Wand geführt und stirnseitig mit im wesentlichen starren Halteelementen versehen sind, so dass die von diesen Halteelementen abgestützten Stäbe ein Versteifungsskelett für die eigentlichen Behälterwände bilden. Obwohl die Ränder der Wände an den Kantenbereichen bzw. Übergangsstellen von einer Wand zur nächsten Wand durch die Stäbe abgestützt sind, können die Wände selbst elastisch nach aussen - und innen - federn, da auch keine die elastische Federwirkung beeinträchtigenden Bleche vorhanden sind.

Dies wird erfindungsgemäss dadurch erreicht, dass der Scheuerbehälter Wände aus mit einem Versteifungsskelett versehenen Polyurethanelastomer besitzt.

Durch diese Ausbildung ist erreicht, dass die Wände des Scheuerbehälters durch die elastische Deformationsmöglichkeit beim Aufprallen des Füllgutes von vornherein einen beachtlichen Teil an Schallenergie einerseits gar nicht entstehen lassen und andererseits erheblich dämpfen.

Die Nachgiebigkeit des erfindungsgemässen Scheuerbehälters, die für seinen Einbau als Maschinenteil nachteilig wäre, wird, was seine Aussenmasse betrifft, dadurch behoben, dass ein Versteifungsskelett vorgesehen ist. Dieses Versteifungsskelett definiert und fixiert den Behälter bezüglich seiner Grösse und gemoetrischen Ausgestaltung, während die Wände, die zwischen dem Versteifungsskelett angeordnet sind, elastisch nachgiebig bleiben.

Eine Ausgestaltung der Erfindung sieht vor, dass der Scheuerbehälter als einseitig offenes, mit einem Stirnteil schliessbares Prisma ausgebildet ist, dessen zwischen den Seitenwände liegende Kanten mit Stäben, z. B. aus Metall, als Versteifungsskelett versehen sind. Die an sich für derartige Scheuerbehälter bekannte Ausführung als Prisma ermöglicht eine trommelförmige Rotation, wobei das Füllgut immer wieder an die Wände anprallt und somit die gewünschte Reibung zwischen dem zu bearbeitenden Gut und den Schleifkörpern eintritt. Dass das Prisma auf einer Seite durch einen Stirnteil verschliessbar ist, hat den Vorteil der guten Reinigungsmöglichkeit. Darüber hinaus ist dies auch für die Herstellung eine vorteilhafte Ausgestaltung, da dann ein druckloser Giessvorgang in einer offenen Form angewendet werden kann. Dadurch sind nur geringe Formkosten notwendig und die Herstellung kann äusserst rationell erfolgen.

Die Anordnung der Stäbe in den zwischen den Seitenwänden liegenden Kanten führt genau zum gewünschten Effekt, nämlich der elastischen Durchschwingmöglichkeit der Seitenwände. Gerade dadurch wird die Lärmentwicklung stark herabgesetzt.

Eine vorteilhafte Ausgestaltung sieht vor, dass die Stäbe durch in Polyurethanelastomer eingegossene Rohre gesteckt sind. Dadurch wird einerseits eine zusätzliche Versteifung der Kanten erzielt und andererseits definieren diese Rohre dann die Kantenlänge, während die durch das Rohr gesteckten Stäbe zur Fixierung des Stirnteiles bzw. zum Zusammenbau des Scheuerbehälters überhaupt in einfacher Weise zur Verfügung stehen. Es ist dadurch auch gewährleistet, dass auf die Stäbe wirkende Kräfte sich nicht nachteilig auf die Stabilität des Behälters auswirken, was der Fall sein könnte, wenn die Stäbe direkt in die Wand eingegossen sind und somit die Verbindung zwischen den Stäben und dem Polyurethanelastomer direkt bestünde.

Um für einen guten Sitz der Rohre in den Behälterwänden zu sorgen, ohne dass diese deshalb insgesamt dicker ausbebildet werden müssen, ist es zweckmässig, wenn die zur Aufnahme der Stäbe dienenden Kanten verdickt ausgebildet sind. Dadurch ist eine erhöhte Festigkeit an dieser Stelle gegeben und es ist auch gesichert, dass die Dicke des Polyurethanelastomers an dieser Stelle nirgendwo zu gering wird.

Eine weitere zweckmässige Ausgestaltung der Erfindung sieht vor, dass über Boden- und Stirnteil des Scheuerbehälters starre Scheiben angeordnet sind, durch die die Enden der Stäbe gesteckt und gegen die sie fixiert, z. B. verschraubt sind. Durch die Verwendung der starren Scheiben ist auch in der Ebene normal zu den Stäben eine Versteifung gegeben, wobei zugleich eine einfache Montagemöglichkeit vorliegt. Für den Zusammenbau des Behälters ist es nur erforderlich, die Scheiben, die an den Durchdringungspunkten der Stäbe entsprechende Löcher aufweisen, über die Stäbe zu stecken und durch Verschraubung zu fixieren. Die Scheiben können ebenso wie die Stäbe aus Metall, beispielsweise Eisen bestehen. Zweckmässig ist es, wenn die Scheiben den Boden und/oder Stirnteil überragen und kreisrund ausgebildet sind.

Durch das Überragen ist eine gewisse Schutzfunktion gegen Arbeitsunfälle gegeben, da die Kanten und Ecken des Scheuerbehälters, die bei Rotation eine Verletzungsgefahr darstellen, abgedeckt sind. Durch das Überragen der kreisrunden Scheiben ist weiters die Möglichkeit gegeben, den Scheuerbehälter indirekt durch Anpressen dieser Scheiben an ein rotierendes Rad zu bewerkstelligen. Ebenso ist jedoch ein Direktantrieb über einen an den Scheiben mittig befestigten Zapfen möglich.

Im Rahmen der vorliegenden Erfindung ist auch eine Anordnung von Scheuerbehältern vorteilhaft, wonach zwei oder mehrere Scheuerbehälter hintereinander angeordnet und mittels die Behälter gemeinsam durchsetzender, gegen endseitig angeordnete Scheiben fixierter Stäbe, verbunden sind.

Bei dieser Anordnung ist die vorstehend ausgeführte Montagemöglichkeit der Scheiben mit den Stäben besonders zweckmässig da einfach mehrere Behälter hintereinander durch gemeinsame Stäbe verbunden werden können, wobei die Stäbe zum Zusammenspannen der als Endfixierung dienenden Scheiben verwendet werden können.

Im einfachsten Falle sind zwei Behälter auf diese Weise verbunden, wobei diese beiden Behälter mit ihren Böden gegeneinander liegen, während die Öffnungen der Scheuerbehälter auf beiden Seiten mit Stirnteilen abgedeckt sind. Das Zusammenspannen der beiden Behälter erfolgt dann durch über den beiden Stirnteilen befindliche Scheiben, wobei die Stirnteile und die Scheiben zweckmässig auch einstückig ausgebildet sein können, das heisst, dass der Stirnteil, der ebenfalls aus Polyurethanelastomer besteht, auf die Scheibe direkt aufgegossen ist.

Im folgenden wird die Ertmdung anhand der Zeichnungen beispielhaft näher erläutert.

Es zeigen Fig. 1 und 2 Ansichten eines Scheuerbehälters, Fig. 3 ein Detail und Fig. 4 eine Anordnung von Scheuerbehältern.

Der in Fig. 1 dargestellte Scheuerbehälter weist einen Bodenteil 1, Seitenwände 2 und einen dekkelartig aufgesetzten Stirnteil 3 auf. Durch die Seitenwände 2 sind an deren Kanten Stäbe 4, 5 durchgesteckt. Diese Stäbe dienen einerseits der Versteifung und andererseits der Montage.

In Fig. 2 ist ein Scheuerbehälter in Form eines achteckigen Prismas dargestellt, der Seitenwände 6 aufweist. Entlang der Kanten 7, zwischen den Seitenwänden 6, sind Stäbe 8 angeordnet, wobei, wie in Fig. 3 dargestellt, diese durch eingegossene Rohre 7 gesteckt sind. Der Bodenteil 11 des Behälters überragt den prismatischen Querschnitt und ist kreisrund ausgebildet. Wie der Fig. 3 weiters entnommen werden kann, ist die Behälterwand bei der Kante 7 verdickt ausgebildet.

In Fig. 4 ist eine Anordnung von zwei Scheuerbehältern dargestellt, die Bodenteile 10 aufweisen, die aneinander anliegen. Die Öffnungen der Scheuerbehälter sind mit Stirnteilen 11 abgedeckt, über denen und mit denen verbundene Scheiben 12, 13 positioniert sind. Mit den Scheiben 12, 13 sind Bolzen 15, 16 verbunden, über die ein Motorantrieb erfolgen kann. Die Scheiben 12, 13 sind über die Stäbe 9 zusammengeschraubt.

## Patentansprüche

1. Scheuerbehälter zum Finishen, z. B. Entgraten, Polieren und dergleichen von Gegenständen, z.B. Gummi- oder Kunststoffteilen, durch bei Bewegung des Scheuerbehälters erfolgende Reibung zwischen den zu bearbeitenden Gegenständen und mit diesen vermischten Schleifkörpern, unter Verwendung von Polyurethan des im wesentlichen prismatischen bzw. polygonalen Scheuerbehälters, dadurch gekennzeichnet, dass er aneinandergereihte Wäne (6) aus mit einem Versteifungsskelett versehenem Polyurethanelastomer besitzt, und dass als Versteifungsskelett Stäbe (9), z. B. aus Metall, dienen, mit denen die Eck- bzw. Kantenbereiche (7) zwischen den Wänden (6) versehen sind und die mit im wesentlichen starren Halteelementen, z. B. starren Scheiben (12, 13) an Stirnseiten des Scheuerbehälters, verbunden sind.

2. Scheuerbehälter nach Anspruch 1, dadurch gekennzeichnet, dass er als einseitig offenes, mit einem Stirnteil schliessbares Prisma ausgebildet ist.

3. Scheuerbehälter nach Anspruch 1 oder 2, dadurch gekennzeichnet, dass die Stäbe (9) durch in Polyurethanelastomer eingegossene Rohre (8) gesteckt sind.

4. Scheuerbehälter nach einem der vorhergehenden Ansprüche, dadurch gekennzeichnet, dass die zur Aufnahme der Stäbe (9) dienenden Kantenbereiche (7) verdickt ausgebildet sind.

5. Scheuerbehälter nach einem der vorhergehenden Ansprüche, dadurch gekennzeichnet, dass unter dem Boden- (10) und/oder über dem Stirnteil (11) des Scheuerbehälters starre Scheiben (12, 13) angeordnet sind, durch die die Enden der Stäbe (9) gesteckt und gegen die sie fixiert, z.B. verschraubt sind.

6. Scheuerbehälter nach Anspruch 5, dadurch gekennzeichnet, dass die Scheiben (12, 13) den Boden- (10) und/oder Stirnteil (11) überragen und kreisrund ausgebildet sind.

7. Anordnung von Scheuerbehältern nach einem der vorhergehenden Ansprüche, dadurch gekennzeichnet, dass zwei oder mehr Scheuerbehälter axial hintereinander angeordnet und mittels die Behälter gemeinsamer durchsetzender, gegen endseitig angeordnete Scheiben fixierter Stäbe (9) verbunden sind.

## Claims

1. A scouring container for finishing, e.g. debur- ring, polishing and the like, of objects, e.g. rubber or synthetic resin parts, by friction, arising during movement of the scouring container, between the objects to be processed and grinding bodies mixed therewith, using polyurethane for the essentially prismatic or polygonal scouring container, characterised in that it comprises walls (6) which are arranged in series with one another and which consist of polyurethane elastomer provided with a stiffening skeleton, and that the stiffening skeleton consists of rods (9), made, for example, of metal, with which the corner and edge regions (7) between the walls (6) are provided and which are connected to essentially rigid support elements, e.g. rigid, discs (12, 13), at end sides of the scouring container.

2. A scouring container as claimed in claim 1, characterised in that it is formed as a prim which is open at one side and can be closed by an end component.

3. A scouring container as claimed in Claim 1 or 2, characterised in that the rods (9) are passed through tubes (8) which are cast in polyurethane elastomer.

4. A scouring container as claimed in one of the preceding Claims, characterised in that the edge regions (7) which serve to accommodate the rods (9) are thickened.

5. A scouring container as claimed in one of the preceding Claims, characterised in that beneath the floor part (10) and/or above the end component (11) of the abrasive container rigid discs (12, 13) are arranged through which the ends of the rods (9) are passed and to which they are fixed, e. g. screwed.

6. A scouring container as claimed in Claim 5, characterised in that the discs (12, 13) project beyond the floor part (10) and/or the end component (11) and are circular.

7. An arrangement of scouring containers as claimed in one of the preceding Claims, characterised in that two or more scouring containers are arranged axially in series and are connected by means of rods (9) which commonly pass through the containers and are fixed to discs arranged at the end sides.

## Revendications

1. Réservoir de lustrage destiné à la finition, par exemple à l'ébavurage, au polissage et opérations similaires d'objets, par exemple de pièces en caoutchouc ou en matière synthétique, par friction résultant du mouvement du réservoir de lustrage entre les objets à usiner et les produits abrasifs mélangés avec ceux-ci, en utilisant le polyuréthane du réservoir de lustrage essentiellement prismatique ou polygonal, caractérisé en ce qu'il comporte des parois (6) alignées les unes derrière les autres, réalisées à partir d'un élastomère de polyuréthane doté d'un squelette de renforcement, et en ce qu'en tant que squelette de renforcement on utilise des barreaux (9), par exemple métalliques, dont sont munies les zones de coin ou de bord (7) entre les parois (6) et qui sont reliés avec des éléments de retenue essentiellement rigides, par exemple des disques rigides (12, 13) sur les côtés frontaux du réservoir de lustrage.

2. Réservoir de lustrage selon la revendication 1, caractérisé en ce qu'il est formé par un prisme ouvert sur un côté, obturable et muni d'une partie frontale.

3. Réservoir de lustrage selon la revendication 1 ou 2, caractérisé en ce que les barreaux (9) sont enfoncés dans des tubes (8) coulés dans l'élastomère de polyuréthane.

4. Réservoir de lustrage selon l'une quelconque des revendications précédentes, caractérisé en ce que les zones de bord (7) servant à recevoir les barreaux (9) présentent une surépaisseur.

5. Réservoir de lustrage selon l'une quelconque des revendications précédentes, caractérisé en ce que les disques (12, 13) sont agencés sous la partie de fond (10) et /ou sur la partie frontale (11) du réservoir de lustrage, à travers lesquelles sont enfichées les extrémités des barreaux (9) et contre lesquelles ils sont fixés, par exemple boulonnés.

6. Réservoir de lustrage selon la revendication 5, caractérisé en ce que les disques (12, 13) font saillie au-dessus de la partie de fond (10) et/ou de la partie avant et sont de conception circulaire.

7. Agencement des réservoirs de lustrage selon l'une quelconque des revendications précédentes, caractérisé en ce que deux réservoirs de lustrage ou plus sont agencés l'un derrière l'autre ou les uns derrière les autres axialement et sont reliés au moyen des barreaux communs traversant les récipients fixés contre les disques agencés sur le côté d'extrémité.
